# EUROPÄISCHE PATENTSCHRIFT

(11) **EP 0 327 703 B1**
(45) Veröffentlichungstag und Bekanntmachung des Hinweises auf die Patenterteilung: **24.03.1993**
(21) Anmeldenummer: 88120389.7
(22) Anmeldetag: 07.12.1988
(51) Int. Cl.: H01R 13/428, H01R 9/24

(54) **Anschluss-bzw. Verbindungsklemme für elektrische Geräte**
Terminal connection for electrical devices
Terminal de connexion pour appareils électriques

(30) Priorität: 09.02.1988 DE 8801623 U
(43) Veröffentlichungstag der Anmeldung: 16.08.1989
(73) Patentinhaber: Brökelmann, Jaeger & Busse GmbH & Co, D-59755 Arnsberg (DE)
(72) Erfinder: Henrici, Dieter, Dipl.-Ing., D-5760 Arnsberg 1 (DE); Lingemann, Erwin, Dipl.-Ing., D-5760 Arnsberg 1 (DE)
(74) Vertreter: Sonnet, Bernd, Dipl.-Ing.

(56) Entgegenhaltungen:
- EP-A- 0 212 330
- DE-U- 8 016 700
- FR-A- 2 475 303

## Beschreibung

Die Erfindung bezieht sich auf eine Anschluß-bzw. Verbindungsklemme für elektrische Geräte wie Leuchten, Herde, Waschmaschinen od.dgl. mit einem Isolierkörper und darin angeordneten Leiteranschlußkontakten, von denen wenigstens einer ein Schutzleiterkontakt ist, mit einem außenliegenden, aus einem dünnen, flächigen Blech ausgestanzten, zweischenkligen Stecker, welcher die einem Klemmenträger zugekehrte Wandung des Isolierkörpers zum direkten Kontakteingriff in eine Einstecköffnung des Klemmenträgers durchgreift und über Verbindungsschenkel form- bzw. klemmschlüssig mit Ausnehmungen des Schutzleiterkontaktes verbindbar bzw. verbunden ist.

Die Erfindung geht damit aus von einer Geräteklemme etwa entsprechend der in Fig. 4 der DE-OS 36 21 369 dargestellten Art. Dort sind die beiden Verbindungsschenkel an einem etwa brückenartigen Verankerungsabschnitt auf dessen einer Seite angestanzt, während der Steckerteil einen Steg und einen über eine U-förmige Scheitelzone daran anschließenden Federschenkel aufweist. Der an den U-Scheitel anschließende Federschenkel untergreift mit seinem rückweisenden freien Ende den Klemmenträger auf der Rückseite der Klemme. Die beiden Verbindungsschenkel tauchen in Ausnehmungen des Schutzleiterkontaktes ein, wobei insbesondere daran gedacht ist, einen der beiden Verbindungsschenkel mit einem Schenkel der Kontaktfeder klemmschlüssig zusammenwirken zu lassen. Hierdurch ist eine gute und haltbare Verbindung des Steckers zum Schutzleiterkontakt gegeben, während der Federschenkel des Steckers auf der Rückseite des Klemmenträgers dem mechanischen Halt und der elektrisch leitenden Kontaktgabe dient.

Der vorliegenden Erfindung liegt die Aufgabe zugrunde, unter Beibehaltung einer sehr einfachen Raumform für den Stecker diesen in geschickter Weise so weiterzubilden, daß er seine Aufgaben noch besser erfüllen kann.

Die Lösung dieser Aufgabe besteht erfindungsgemäß im wesentlichen darin, daß beide Schenkel des Steckers in die Verbindungsschenkel übergehen und der Stecker mit den Verbindungsschenkeln ein insgesamt im wesentlichen U-förmiges Bauteil ausbildet und daß die lichte Weite der Einstecköffnung im Klemmenträger zumindest geringfügig kleiner ist als der größte Abstand der schmalen Außenkanten der Schenkel des Steckers voneinander.

Der wesentliche Unterschied zum eingangs erläuterten Stand der Technik besteht darin, daß die Haltefunktion des Steckers am Schutzleiterkontakt nicht mehr von der Einschub- und Klemmfunktion im Klemmenträger unabhängig ist. Dies wird dadurch erreicht, daß sowohl die Verbindungsschenkel als auch die Schenkel des Steckers zu einem einzigen U-förmigen Bauteil vereint sind. Wenn nun beim Einstecken des Steckers in den Ausschnitt des Klemmenträgers die beiden U-Schenkel zusammengedrückt werden, führt dies dazu, daß die am Schutzleiterkontakt angreifenden Verbindungsschenkel ebenfalls, und zwar zangenartig dort kontaktieren. Die Klemm- bzw. Spreizkräfte zwischen Stecker und Klemmenträger einerseits sowie zwischen den Verbindungsschenkeln und den Ausnehmungen des Schutzleiterkontaktes andererseits haben also gegenseitige vorteilhafte Rückkopplungen. Außerdem wird der elektrische Kontakt verbessert. Während beim Stand der Technik der Strom im wesentlichen nur über den Steg des Steckers abfließen konnte, stehen hierzu nun beide Federschenkel des U-förmigen Steckers zur Verfügung. Wesentlicht ist, daß dies alles ohne baulichen Mehraufwand erreicht wird. Nach wie vor ist der Stecker insgesamt ein einfaches Stanzteil.

Nach weiterer Ausgestaltung des Erfindungsgegenstandes ist vorgesehen, daß mindestens einer der beiden Schenkel am freien Ende eine eine Ausnehmung des Schutzleiterkontaktes hintergreifende sowie zum anderen Schenkel gerichtete Nase aufweist. Die beim Einstecken des Steckers in den Ausschnitt des Klemmenträgers aufgebrachten Zangenkräfte können sich über die Nase am Rand der betreffenden Ausnehmung des Schutzleiterkontaktes abstützen. Es findet nicht nur wie beim Stand der Technik eine im wesentlichen klemmschlüssige, sondern eine - ggf. zusätzliche - formschlüssige Verbindung statt. Somit ist es unter betrieblichen Umständen praktisch nicht möglich, Stecker und Klemme vom Klemmenträger loszureißen.

Ein weiteres Merkmal sieht vor, daß aus dem Blech des Steckers Lappen ausgeklinkt sowie als widerhakenartige Rastzungen aus der Blechebene herausgebogen sind, die sich unter dem Klemmenträger abstützen. Diese Rastzungen können am Innenrand des U-Steges des Steckers angebunden sein und in entgegengesetzte Richtungen divergieren. Die Rastzungen federn folglich beim Einstecken des Steckers in einer zur Haupterstreckungsebene des flächigen Steckers queren Richtung. Demgegenüber wirken die Einklemm- und Klemmhaltekräfte auf die seitlichen, äußeren Kanten der U-Schenkel. Somit ist die Rückhaltefunktion von den sonstigen Funktionen des Steckers abgekoppelt.

Die Erfindung stellt also ohne Mehraufwand eine Klemme zur Verfügung, deren Erdungsstecker durch geschickte Formgebung sowohl eine bessere Stromführung als auch, und das in doppelter Hinsicht, eine bessere Halterung des Steckers gewährleistet und zwar sowohl am Schutzleiterkontakt als auch am Klemmenträger.

Die Erfindung versteht sich im übrigen am besten anhand der nachfolgenden Beschreibung eines Ausführungsbeispiels unter Bezugnahme auf die Zeichnungen. In den Zeichnungen zeigen:
Fig. 1 einen Querschnitt durch eine Anschlußbzw. Verbindungsklemme im Bereich eines Schutzleiterkontaktes,
Fig. 2 eine sehr stark vergrößerte Ansicht des ErdungsSteckers,
Fig. 3 eine Seitenansicht zu Fig. 2 und
Fig. 4 einen Schnitt entsprechend Schnittlinie IV-IV der Fig. 3, jedoch mit Klemmenträger.

Die in ihrer Gesamtheit mit 10 bezeichnete Anschluß- bzw. Verbindungsklemme weist einen zweiteiligen Isolierstoffkörper 11 aus Kunststoff mit Grundkörper 12 und einem damit verrastbaren zweiten Bauteil 13 auf. Leitereinstecköffnungen, in vorliegendem Fall für den Erdanschluß, sind mit 14 und 15 bezeichnet. Der in Fig. 1 dargestellte Schutzleiterkontakt 16 ruht in einer Aufnahmekammer 17 und besteht aus einem beim Ausführungsbeispiel zweiteiligen Klemmkörper 18, 19, von denen das Teil 18 ein im weitesten Sinne U-förmig gestalteter, relativ eigensteifer Bügel ist, während das Teil als Kontaktfeder mit federnden Kontaktschenkeln 19′ und 19˝ ausgebildet ist. Der Bügel 18, der hier aus gut stromleitendem Kupfer besteht, dient als Träger und Halter der Kontaktfeder 19. Die Federn der Schenkel 19′ und 19˝ der Kontaktfeder 19 bilden zwischen ihren jeweiligen Stirnkanten und gegenüberliegenden Flächen des Bügelkörpers 18 schraubenlose Anschlußklemmen aus. Die vom Federschenkel 19′ gebildete Anschlußklemme läßt sich mit Hilfe der gehäuseseitigen Drucktaste 20 nach Belieben wieder öffnen, um den dort gehaltenen Leiter bei Bedarf wieder entfernen zu können.

Mit 21 ist ein Stecker bezeichnet, der im Innern des Isolierstoffkörpers 11 mit dem Schutzleiterkontakt 16 steckverbindbar ist und dessen aus dem Boden des Isolierstoffkörpers 11 austretender Abschnitt zur Steckverbindung mit einer Einstecköffnung 22 eines insbesondere metallischen Klemmenträgers 23 bestimmt ist.

Der Stecker 21 ist als einfaches Metallstanzteil von etwa 0,5 mm Werkstoffdicke ausgebildet. Seine Grundform entspricht im wesentlichen der eines "U". An einen mittleren Steg 24 sind zwei U-Schenkel 25 und 26 angebunden. Die beiden Schenkel 25 und 26 können in ihrer Hauptebene (Zeichenebene der Fig. 1 und 2) elastisch aufeinander zu bzw. voneinander weg federn.

Die freien Enden der beiden U-Schenkel 25 und 26 bilden zwei Verbindungsschenkel 27 und 28 zur Kupplung mit dem Schutzleiterkontakt 16 aus. Dabei greift der Verbindungsschenkel 27 in eine Ausnehmung 29 der Kontaktfeder 19 ein, in die im übrigen auch eine hochgebogene Zunge 30 des Erdungsbügels 18 eintaucht.

Der andere Verbindungsschenkel 28 durchgreift einen ggf. als Klemmschlitz ausgebildeten Spalt 31 des Erdungsbügels 18 und weist eine nach innen gerichtete Nase 32 auf. Die nach unten weisende Nasenkante 32a greift über den Rand des Schlitzes 31 und sichert hier eine formschlüssige Halterung des Steckers 21.

Die zum Einstecken des Steckers 21 im Klemmenträger 23 angebrachte, im wesentlichen langrechteckige Öffnung 22 ist in Fig. 4 dargestellt. Ihre lichte Weite 33 ist zumindest etwas geringer als der maximale Abstand der schmalen Außenkanten der Stecker-Schenkel 25 und 26. Die lichte Weite 33 mag im wesentlichen, abhängig von Toleranzen, dem Abstand der schmalen Außenkanten der Steckerschenkel 25 und 26 etwa an der Stelle X-X entsprechen. Wenn der Stecker 21 in die Ausnehmungen 22 eingesteckt wird, können also die Steckerschenkel 25 und 26 aufeinander zu federn, womit zugleich der Kontakt der freien Schenkelenden in ihrer Verbindung mit der Erdungsklemme 16 zangenartig verstärkt wird. Andererseits bewirkt eine dortige Spreizspannung eine Verstärkung des mechanischen Halts der Steckerschenkel 25, 26 in der Klemmenträger-Einstecköffnung 22.

An der Innenkante des Stegs 24 des U-förmigen Stecker-Körpers 21 sind zwei federnde Lappen angebunden. Sie sind aus der Hauptebene (Zeichenebene der Fig. 1 und 2) wechselseitig als wechselweise divergierende widerhakenartige Rastzungen 34, 35 herausgebogen und untergreifen, wie aus Fig. 4 ersichtlich, die Längsränder der Einstecköffnung 22 im Klemmenträger 23.

Zu erwähnen ist noch, daß die Seitenkanten der Schenkel 25 und 26 im Bereich des äußeren Abschnitts des Steckers 21 zweckmäßig scharfkantig sind, um eine eventuell isolierende Lackierung in der Laibung der Einstecköffnung 22 beim Einstecken zu zerstören.

## Patentansprüche

1. Anschluß- bzw. Verbindungsklemme (10) für elektrische Geräte wie Leuchten, Herde, Waschmaschinen od.dgl. mit einem Isolierkörper (11) und darin angeordneten Leiteranschlußkontakten (18, 19), von denen wenigstens einer ein Schutzleiterkontakt (16) ist, mit einem außenliegenden, aus einem dünnen, flächigen Blech ausgestanzten, zweischenkligen Stecker (21), welcher die einem Klemmenträger (23) zugekehrte Wandung des Isolierkörpers zum direkten Kontakteingriff in eine Einstecköffnung (22) des Klemmenträgers durchgreift und über Verbindungsschenkel (27, 28) form- bzw. klemmschlüssig mit Ausnehmungen (29, 31) des Schutzleiterkontaktes verbindbar bzw. verbunden ist, dadurch gekennzeichnet, daß beide Schenkel (25, 26) des Steckers (21) in die Verbindungsschenkel (27, 28) übergehen und der Stecker (21) mit den Verbindungsschenkeln (27, 28) ein insgesamt im wesentlichen U-förmiges Bauteil ausbildet und daß die lichte Weite (33) der Einstecköffnung (22) im Klemmenträger (23) zumindest geringfügig kleiner ist als der größte Abstand der schmalen Außenkanten der Schenkel (25, 26) des Steckers (21) voneinander.

2. Klemme nach Anspruch 1, dadurch gekennzeichnet, daß mindestens einer der beiden Schenkel (25; 26) am freien Ende eine Ausnehmung (31) des Schutzleiterkontaktes (16) hintergreifende sowie zum anderen Schenkel (26; 25) gerichtete Nase (32) aufweist.

3. Klemme nach Anspruch 1 oder einem der folgenden, dadurch gekennzeichnet, daß aus dem Blech des Steckers (21) Lappen ausgeklinkt sowie als widerhakenartige Rastzungen (34, 35) aus der Blechebene herausgebogen sind, die sich unter dem Klemmenträger (23) abstützen.

4. Klemme nach Anspruch 3, dadurch gekennzeichnet, daß die Rastzungen (34, 35) am Innenrand des U-Stegs (24) des Steckers (21) angebunden sind und in entgegengesetzte Richtungen divergieren.

## Claims

1. Supply or connecting terminal (10) for electrical appliances such as light fittings, cookers, washing machines or the like, having an insulating body (11) in which are disposed terminal contacts (18, 19), of which at least one is a protective-conductor contact (16), having an external two-limb plug (21) punched out of a thin flat sheet, which plug engages through the wall of the insulating body facing a terminal board (23) for direct contact engagement into a plug-in opening (22) in the terminal board and may be or is connected via connecting limbs (27, 28) in a form-fit or clamp-locked manner to recesses (29, 31) in the protective-conductor contact, characterized in that both limbs (25, 26) of the plug (21) verge into the connecting limbs (27, 28) and the plug (21) with the connecting limbs (27, 28) forms an, on the whole, substantially U-shaped component, and that the clear width (33) of the plug-in opening (22) in the terminal board (23) is at least slightly smaller than the maximum distance between the narrow outer edges of the limbs (25, 26) of the plug (21).

2. Terminal according to claim 1, characterized in that at least one of the two limbs (25; 26) has, on its free end, a lug (32) which engages behind a recess (31) in the protective-conductor contact (16) and is directed towards the other limb (26; 25).

3. Terminal according to claim 1 or one of the following, characterized in that tabs are coped from the punching of the plug (21) and are bent out from the plane of the punching to form barb-like detent tongues (34, 35), which are supported under the terminal board (23).

4. Terminal according to claim 3, characterized in that the detent tongues (34, 35) adjoin the inner edge of the U-web (24) of the plug (21) and diverge in opposite directions.

## Revendications

1. Borne (10) de connexion ou de liaison pour appareils électriques tels que des lampes, appareils de chauffage, machines à laver ou équivalents, comprenant un corps isolant (11) et des contacts (18, 19) de connexion de conducteur agencés dans ce corps isolant, dont au moins un est un contact (16) de conducteur de terre, comportant une broche extérieure (21), à deux branches, découpée dans une tôle mince plate qui traverse la paroi du corps isolant dirigée vers un support de bornes (23) et s'engage dans une ouverture réceptrice (22) du support de bornes pour être mis en contact direct, et peut être reliée ou est reliée, à des évidements du contact du conducteur de terre au moyen de branches de liaison (27, 28), par une liaison opérant par sûreté de forme ou par serrage,
caractérisée par le fait que les deux branches (25, 26) de la broche (21) se terminent dans les branches de liaison (27, 28) et que la broche (21) forme, avec les branches de liaison (27, 28), un élément qui est dans son ensemble sensiblement en forme de U, et par le fait que la largeur libre (33) de l'ouverture d'embrochage (22) dans le support de bornes (23) est au moins légèrement plus petite que la distance maximum d'écartement mutuel des bords extérieurs étroits des branches (25, 26) de la broche (21).

2. Borne selon la revendication 1,
caractérisée par le fait qu'au moins une des deux branches (25 ; 26) présente, à son extrémité libre, une dent (32) qui s'accroche derrière un évidement (31) du contact (16) du conducteur de terre et qui est dirigée vers l'autre branche (26 ; 25).

3. Borne selon la revendication 1 ou une des revendications suivantes,
caractérisée par le fait que des pattes sont découpées dans la tôle de la broche (21) et cambrées en dehors du plan de la tôle pour former des languettes de verrouillage (34, 35) qui prennent appui sous le support de bornes (23).

4. Borne selon la revendication 3,
caractérisée par le fait que les languettes de verrouillage (34, 35) sont venues de matière sur le bord intérieur de l'âme (24) du U de la broche (21) et divergent dans des directions opposées.
